# FASCICULE DE BREVET EUROPEEN

(11) **EP 0 299 568 B1**
(45) Date de publication et mention de la délivrance du brevet: **22.04.1992**
(21) Numéro de dépôt: 88201404.6
(22) Date de dépôt: 05.07.1988
(51) Int. Cl.: A63B 49/02

(54) **Raquette de tennis, de squash ou sport analogue**
Schläger für Ballspiele, wie Tennis oder Squash
Racket for tennis, squash or a similar sport

(30) Priorité: 14.07.1987 BE 8700781
(43) Date de publication de la demande: 18.01.1989
(73) Titulaire: "ETABLISSEMENTS DONNAY", en abrégé: "DONNAY, S.A.", B-6400 Couvin (BE)
(72) Inventeur: Van Raemdonck, Joris, B-2768 Bazel (BE)
(74) Mandataire: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Documents cités:
- FR-A- 2 352 562
- GB-A- 1 321 235

## Description

La présente invention se rapporte à une raquette de tennis, de squash ou de sport analogue.

On connaît du GB-A-1 321 235 une raquette dans laquelle la poignée et le panier sont raccordés par une tige tubulaire qui, afin de concilier les propriétés de résistance, de légèreté et de flexibilité, va en se rétrécissant en direction du panier de sorte que lorsque le panier de la raquette est chargé, la contrainte de surface à l'extrémité la plus étroite de la tige tubulaire est dans une plage de 80 à 110% de la contrainte de surface à l'extrémité la plus large de cette tige.

Le but de l'invention est de réaliser une raquette dont les caractéristiques de frappe, dues notamment à une plus grande flexibilité du manche de la raquette, se trouvent considérablement améliorées par comparaison avec des raquettes obtenues par les techniques courantes faisant usage des matières dites "composites" présentant les caractéristiques décrites ci-dessus.

L'invention a également pour objet de réaliser une raquette dont les vibrations résultant de la frappe de la balle sont sensiblement améliorées et leur transmission au bras du joueur considérablement atténuées.

Pour réaliser ces objectifs, l'invention propose une raquette comportant un manche constitué d'une poignée et de deux branches qui raccordent la poignée au panier, dans laquelle les branches précitées présentent, à partir de l'endroit où elles se raccordent au panier précité, une section dont la hauteur va en décroissant à partir de l'endroit précité en direction de la poignée précitée pour atteindre une section de hauteur minimale en un point qui est situé au deux tiers environ de la distance qui sépare l'extrémité libre de la poignée de la raquette de l'endroit où les branches se raccordent au panier de la raquette.

Toujours selon l'invention, le panier précité de la raquette présente une section de hauteur constante.

Dans une forme de réalisation préférentielle, la section de hauteur minimale précitée se situe, pour une longueur totale du manche de la raquette équivalant à environ 382 mm, à une distance de l'extrémité libre de la raquette qui se situe entre 215 et 255 mm.

Toujours selon l'invention, la hauteur constante du panier de la raquette se situe entre 25 et 27 mm tandis que la hauteur minimale précitée des branches de la raquette se situe entre 16,3 et 17,2 mm et est de préférence de 16,8 mm.

D'autres détails et avantages de l'invention ressortiront de la description qui sera donnée ci-après d'une raquette de tennis, de squash ou de sport analogue selon l'invention. Cette description n'est donnée qu'à titre d'exemple et ne limite pas l'invention.

La figure 1 est une vue en élévation d'une partie de la raquette selon l'invention, le coeur de la raquette formé d'une partie du panier, des deux branches et de la partie du manche située à la jonction des deux branches.

La figure 2 est une vue de profil des mêmes parties de la raquette selon la figure 1.

La raquette selon l'invention, réalisée comme dit dans le préambule, par une des techniques faisant appel à l'utilisation de matières dites "composites", est essentiellement caractérisée par la hauteur décroissante des branches 1 de la raquette à partir de l'endroit où celles-ci se raccordent au panier 2 en direction de la poignée 3 de la raquette.

Dans ce texte l'expression "hauteur", s'appliquant aussi bien au panier 2 qu'aux branches 1 de la raquette, désigne l'épaisseur de ces éléments de la raquette, vus de profil. Le profil de la raquette selon l'invention est reproduit partiellement à la figure 2. La raquette peut, selon cette figure, être vue posée verticalement sur son manche ou posée horizontalement.

La section de hauteur minimale est donc indiquée par la ligne A-A′ à la figure 2 et elle intervient dans cette partie du manche qui est constituée par les branches 1.

La figure 2 montre clairement que la hauteur des branches 1 va en diminuant depuis un endroit désigné par la ligne B-B′ en direction de la ligne A-A′ où la hauteur des branches 1 atteind une valeur minimale.

La ligne B-B′ désigne, à la figure 2, l'endroit où les branches se sont entièrement raccordées au panier 2 de la raquette.

Au-delà de la ligne A-A′, en direction de l'extrémité libre du manche 3, on remarque encore un renflement 4 qui n'a pas d'influence sur la résistance ni la rigidité du manche de la raquette mais qui est destiné à donner naissance, par moulage ou injection, à la partie de la raquette formant poignée. La poignée présentera un profil adapté en vue d'une bonne prise du manche. Ce profil n'est pas représenté aux figures.

Dans une variante possible le renflement 4 pourrait être supprimé tout au moins dans son profil tel que représenté à la figure 2.

Les mesures données ci-après à titre d'exemple sont données parce qu'elles constituent une forme de réalisation préférentielle et assurent la plus grande flexibilité possible du manche combinée à une rigidité optimale du panier.

La hauteur du panier 2 de la raquette étant constante, celle-ci se situe entre 25 et 27 mm, la hauteur idéale étant de 26 mm.

Les branches 3 ont donc, à l'endroit où elles se séparent du panier 2 une hauteur identique. Cette hauteur va progressivement en diminuant pour atteindre, à hauteur de la ligne A-A′, une valeur comprise entre 16,3 et 17,2 mm. La hauteur idéale correspondant d'autre part aux dimensions dans le sens longitudinal de la raquette donnée ci-après est de 16,8 mm.

Les dimensions dans le sens longitudinal de la raquette sont, quant au manche proprement dit, c.à.d. la poignée 3 et les branches 1, de 382 mm. La distance qui sépare alors la ligne A-A′ de l'extrémité libre du manche de la raquette se situe entre 215 et 255 mm.

L'endroit où la hauteur des branches 3 atteint une valeur minimale se situe donc aux environs des deux tiers de la distance qui sépare l'extrémité libre de la poignée 3 de l'endroit où les branches 1 se raccordent au panier 2.

## Revendications

1. Raquette de tennis, de squash ou de sport analogue comportant un manche constitué d'une poignée et de deux branches qui raccordent la poignée au panier, dans laquelle les branches précitées présentent, à partir de l'endroit où elles se raccordent au panier précité, une section dont la hauteur va en décroissant à partir de l'endroit précité en direction de la poignée précitée pour atteindre une section de hauteur minimale en un point qui est situé au deux tiers environ de la distance qui sépare l'extrémité libre de la poignée de la raquette de l'endroit où les branches se raccordent au panier de la raquette.

2. Raquette selon la revendication 1, caractérisée en ce que le panier précité (2) de la raquette présente une hauteur constante.

3. Raquette selon l'une quelconque des revendications 1 et 2, caractérisée en ce que la section de hauteur minimale précitée se situe, pour une longueur totale du manche de la raquette équivalent à environ 382 mm, à une distance de l'extrémité libre du manche de la raquette qui se situe entre 215 et 255 mm.

4. Raquette selon l'une quelconque des revendications 1 à 3, caractérisée en ce que la hauteur constante du panier de la raquette se situe entre 25 et 27 mm.

5. Raquette selon l'une quelconque des revendications 1 à 4, caractérisée en ce que la hauteur minimale précitée des branches 3 de la raquette se situe entre 16,3 et 17,2 mm.

6. Raquette selon la revendication 5, caractérisée en ce que la hauteur minimale précitée des branches de la raquette est de 16,8 mm.

## Claims

1. Tennis or squash racket, or racket intended for a similar sport, comprising a handle formed by a grip and two arms which connect the grip to the head, in which the said arms have, starting from the place at which they adjoin the said head, a cross-section whose height decreases from the said place towards the said grip to reach a cross-section of minimum height at a point located at about two thirds of the distance which separates the free end of the grip of the racket from the place where the arms adjoin the head of the racket.

2. Racket according to claim 1, characterised in that the said head (2) of the racket has a constant height.

3. Racket according to anyone of the claims 1 and 2, characterised in that the said cross-section of minimum height is located, for an overall length of the racket handle equal to about 382 mm, at a distance of between 215 and 255 mm from the free end of the racket handle.

4. Racket according to anyone of the claims 1 to 3, characterised in that the constant height of the racket head is between 25 and 27 mm.

5. Racket according to anyone of the claims 1 to 4, characterised in that the said minimum height of the arms 3 of the racket is between 16,3 and 17,2 mm.

6. Racket according to claim 5, characterised in that the said minimum height of the arms 3 of the racket is 16,8 mm.

## Patentansprüche

1. Schläger für Tennis, Squash oder eine analoge Sportart mit einem Handgriff, der durch einen Griff und zwei Arme gebildet ist, welche den Griff mit dem Kopf verbinden, wobei die Arme, beginnend von der Stelle, an der sie in den Kopf übergehen, einen Querschnitt besitzen, dessen Höhe von dieser Stelle zu dem Griff hin abnimmt, um einen Querschnitt minimaler Höhe an einer Stelle zu erreichen, die bei etwa zwei Drittel des Abstandes liegt, der das freie Ende des Schlägergriffes von dem Ort trennt, an dem die Arme in den Kopf des Schlägers übergehen.

2. Schläger nach Anspruch 1, dadurch gekennzeichnet, daß der Kopf (2) des Schlägers eine konstante Höhe besitzt.

3. Schläger nach einem der Ansprüche 1 und 2, dadurch gekennzeichnet, daß der Querschnitt minimaler Höhe bei einer Gesamtlänge des Schlägerhandgriffs gleich etwa 382 mm bei einem Abstand zwischen 215 und 255 mm vom freien Ende des Schlägerhandgriffs liegt.

4. Schläger nach einem der Ansprüche 1 bis 3, dadurch gekennzeichnet, daß die konstante Höhe des Schlägerkopfes zwischen 25 und 27 mm beträgt.

5. Schläger nach einem der Ansprüche 1 bis 4, dadurch gekennzeichnet, daß die minimale Höhe der Arme (3) des Schlägers zwischen 16,3 und 17,2 mm beträgt.

6. Schläger nach Anspruch 5, dadurch gekennzeichnet, daß die minimale Höhe der Arme (3) des Schlägers 16,8 mm beträgt.
